# EUROPÄISCHE PATENTSCHRIFT

(11) **EP 3 746 233 B1**
(45) Veröffentlichungstag und Bekanntmachung des Hinweises auf die Patenterteilung: **27.03.2024**
(21) Anmeldenummer: 19700691.9
(22) Anmeldetag: 14.01.2019
(51) Int. Cl.: B08B 3/02

(54) **HOCHDRUCKREINIGUNGSGERÄT**
HIGH-PRESSURE CLEANING DEVICE
APPAREIL DE NETTOYAGE HAUTE PRESSION

(30) Priorität: 30.01.2018 DE 102018102012
(43) Veröffentlichungstag der Anmeldung: 09.12.2020
(73) Patentinhaber: Alfred Kärcher SE & Co. KG, 71364 Winnenden (DE)
(72) Erfinder: MAIER, Michael, 71409 Schwaikheim (DE); MAILÄNDER, Micha, 71364 Winnenden (DE); GÖTZ, Johannes, 71522 Backnang (DE); SEITTER, Ralph, 71522 Backnang (DE)
(74) Vertreter: Hoeger, Stellrecht & Partner Patentanwälte mbB
(86) Internationale Anmeldenummer: PCT/EP2019/050779
(87) Internationale Veröffentlichungsnummer: WO 2019/161995

(56) Entgegenhaltungen:
- WO-A1-2011/082830
- WO-A1-2014/072000
- WO-A2-2013/121779
- CN-A- 105 575 284
- DE-A1-102008 019 524
- DE-U1-202004 006 280
- US-A- 5 100 058
- US-A1- 2009 120 460

## Beschreibung

Die Erfindung betrifft ein Hochdruckreinigungsgerät mit den Merkmalen des Oberbegriffs von Patentanspruch 1.

Mit Hilfe eines Hochdruckreinigungsgerätes kann eine Reinigungsflüssigkeit, vorzugsweise Wasser, unter Druck gesetzt und auf eine zu reinigende Fläche gerichtet werden. Über eine Flüssigkeitszufuhrleitung, beispielsweise einen Saugschlauch, kann der Pumpe Reinigungsflüssigkeit zugeführt werden. Die Reinigungsflüssigkeit kann von der Pumpe unter Druck gesetzt und anschließend über eine Flüssigkeitsabgabeleitung, beispielsweise einen Druckschlauch, abgegeben werden. Zum Anschließen der Flüssigkeitszufuhrleitung kann das Hochdruckreinigungsgerät ein erstes Anschlusselement aufweisen, und zum Anschließen der Flüssigkeitsabgabeleitung kann das Hochdruckreinigungsgerät ein zweites Anschlusselement aufweisen. Über die Flüssigkeitsabgabeleitung kann die unter Druck gesetzte Reinigungsflüssigkeit einem Ausbringorgan, beispielsweise einer Sprühlanze oder einer Spritzpistole, zugeführt werden. Mittels des Ausbringorgans kann die unter Druck gesetzte Reinigungsflüssigkeit auf die zu reinigende Fläche gerichtet werden.

Die Energieversorgung des Elektromotors erfolgt in vielen Fällen mit Hilfe einer externen Spannungsquelle, beispielsweise eines öffentlichen Spannungsversorgungsnetzes. Das Hochdruckreinigungsgerät kann hierzu ein Netzkabel aufweisen, das an die externe Spannungsquelle angeschlossen wird. Eine externe Spannungsquelle steht allerdings nicht immer zur Verfügung. Darüber hinaus wird die Handhabung des Hochdruckreinigungsgeräts durch das Anschließen an die externe Stromquelle häufig erschwert. Es ist deshalb beispielsweise aus der DE 10 2008 019 524 A1 ein Hochdruckreinigungsgerät bekannt, das mindestens eine wiederaufladbare Batterie aufweist zur Energieversorgung des Elektromotors und deshalb nicht zwingend an eine externe Spannungsquelle angeschlossen werden muss. Die Bereitstellung von mindestens einer wiederaufladbaren Batterie erleichtert die Handhabung des Hochdruckreinigungsgeräts, allerdings weisen batteriebetriebene Hochdruckreinigungsgeräte häufig nur eine geringe elektrische Leistung auf und die Reinigungsflüssigkeit kann unter keinen allzu großen Druck gesetzt werden. Dies beeinträchtigt das Reinigungsergebnis, das mittels batteriebetriebener Hochdruckreinigungsgeräte erzielt werden kann.

Die WO 2013/121779 A2 offenbart ein Hochdruckreinigungsgerät, bei dem zwei wiederaufladbare Batterien zum Einsatz kommen. Die Batterien weisen jeweils mehrere Batteriezellen auf, die in Reihe zueinander geschaltet sind. Ein unteres Gehäuseteil des Gerätegehäuses des Hochdruckreinigungsgeräts wird durch Trennwände in eine Batteriekammer, eine Motorkammer und eine Pumpenkammer unterteilt. In der Motorkammer sind ein Elektromotor und eine Steuerelektronik angeordnet. Ein Batterieanschluss ist mit der Steuerelektronik elektrisch verbunden, die wiederum mit dem Elektromotor in elektrischer Verbindung steht.

Aus der US 5,100,058 A ist ein Hochdruckreinigungsgerät bekannt mit einem Gerätegehäuse, in dem ein Elektromotor und eine vom Elektromotor angetriebene Pumpe angeordnet sind. Zur Energieversorgung des Elektromotors sind in einem Batteriefach des Gerätegehäuses mehrere Batterien angeordnet.

Die US 2009/0120460 A1 offenbart eine Vorsprüheinheit für Teppichböden. Die Vorsprüheinheit weist ein Gerätegehäuse auf, in dem eine von einem Elektromotor angetriebene Pumpe und eine elektrische Steuereinrichtung angeordnet sind. Außerdem nimmt das Gerätegehäuse zur Energieversorgung des Elektromotors zwei in Reihe zueinander geschaltete Batterien auf.

Aufgabe der vorliegenden Erfindung ist es, ein batteriebetriebenes Hochdruckeinigungsgerät der eingangs genannten Art derart weiterzubilden, dass die Batterien auf einfache Weise ausgewechselt und die Batterieaufnahmeeinrichtung und der Elektromotor auf einfache Weise gekühlt werden können.

Diese Aufgabe wird durch ein Hochdruckreinigungsgerät mit den Merkmalen von Patentanspruch 1 gelöst.

Durch die Reihenschaltung von mindestens zwei wiederaufladbaren Batterien kann dem Elektromotor eine elektrische Versorgungsspannung bereitgestellt werden, die sich aus der Summe der Ausgangsspannung der einzelnen Batterien ergibt. Dies ermöglicht den Einsatz eines Elektromotors mit einer Nennspannung, die größer ist als 36 V, und dies wiederum ermöglicht es, die Reinigungsflüssigkeit unter einen hohen Druck zu setzen, so dass ein besseres Reinigungsergebnis erzielt werden kann. Der Druck der Reinigungsflüssigkeit kann beispielsweise mindestens 70 bar betragen, vorzugsweise mindestens 100 bar. Bei Einsatz von zwei wiederaufladbaren Batterien wird die Ausgangsspannung der Batterien durch die Reihenschaltung verdoppelt bei gleichbleibendem Strom, so dass durch die Reihenschaltung auch die elektrische Leistung verdoppelt wird.

Insbesondere kann vorgesehen sein, dass die maximale elektrische Leistung des Hochdruckreinigungsgeräts mindestens 1 kW beträgt.

Das Hochdruckreinigungsgerät weist eine Batterieaufnahmeeinrichtung auf mit einem Batterieaufnahmefach, in das die Batterien einsetzbar und dem die Batterien entnehmbar sind. Dies erleichtert das Auswechseln der Batterien.

Gemäß der Erfindung ist die Batterieaufnahmeeinrichtung außerhalb des Gerätegehäuses angeordnet. Dies erleichtert die Montage des Hochdruckreinigungsgeräts und hat darüber hinaus den Vorteil, dass die Batterieaufnahmeeinrichtung dem Benutzer leicht zugänglich ist, um die Batterien auszuwechseln.

Die Batterieaufnahmeeinrichtung ist in der stehenden Gebrauchslage des Hochdruckreinigungsgeräts oberhalb des Gerätegehäuses angeordnet. Die Batterieaufnahmeeinrichtung ist somit dem Benutzer in der stehenden Gebrauchslage des Hochdruckreinigungsgeräts auf einfache Weise zugänglich. Dies erleichtert es dem Benutzer, die Batterien auszuwechseln.

Das Gerätegehäuse weist Lufteintrittsöffnungen auf und zwischen den Lufteintrittsöffnungen und der Batterieaufnahmeeinrichtung ist ein Lufteintrittskanal angeordnet. Über den Lufteintrittskanal und die am Gerätegehäuse angeordneten Lufteintrittsöffnungen kann Kühlluft in das Gerätegehäuse einströmen, wobei die Kühlluft beim Durchströmen des Lufteintrittskanals auch die Batterieaufnahmeeinrichtung kühlt. Da der Lufteintrittskanal zwischen dem Gerätegehäuse und der Batterieaufnahmeeinrichtung verläuft, verringert die Batterieaufnahmeeinrichtung das Risiko, dass Spritzwasser über die Lufteintrittsöffnungen in das Gerätegehäuse gelangt.

Die Lufteintrittsöffnungen sind an einer Deckenwand des Gerätegehäuses angeordnet.

Im Gerätegehäuse ist ein Saugaggregat angeordnet zum Ansaugen von Kühlluft über den Lufteintrittskanal und die Lufteintrittsöffnungen.

Das Saugaggregat ist in einem Motorgehäuse angeordnet, das den Elektromotor umgibt, wobei das Motorgehäuse mindestens einen Lufteinlass aufweist. Die über den Lufteintrittskanal, die Lufteintrittsöffnungen des Gerätegehäuses und den mindestens einen Lufteinlass des Motorgehäuses angesaugte Kühlluft kann am Elektromotor entlangströmen, um diesen zu kühlen. Es ist von besonderem Vorteil, wenn die angesaugte Kühlluft anschließend über einen Luftführungskanal zum Steuergehäuse gelangt, so dass mit Hilfe der Kühlluft auch die im Steuergehäuse positionierte Steuerelektronik gekühlt werden kann.

Von besonderem Vorteil ist es, wenn im Gerätegehäuse des Hochdruckreinigungsgeräts eine elektrische Steuereinrichtung angeordnet ist mit einem spritzwasserdichten Steuergehäuse und einer im Steuergehäuse positionierten Steuerelektronik, wobei die Steuerelektronik eine Spannungsversorgungsschaltung aufweist, und wobei die Batterien jeweils über separate elektrische Verbindungsleitungen mit der Spannungsversorgungsschaltung verbunden und mittels der Spannungsversorgungsschaltung in Reihe zueinander geschaltet sind. Bei einer derartigen Ausführungsform des erfindungsgemäßen Hochdruckreinigungsgeräts ist innerhalb des Gerätegehäuses ein spritzwasserdichtes Steuergehäuse angeordnet. Das Steuergehäuse ist bevorzugt als vom Gerätegehäuse getrenntes Bauteil ausgestaltet. Das Steuergehäuse nimmt eine Steuerelektronik auf, die eine Spannungsversorgungsschaltung umfasst. Die außerhalb des Steuergehäuses angeordneten Batterien sind jeweils über separate elektrische Verbindungsleitungen mit der innerhalb des Steuergehäuses positionierten Spannungsversorgungsschaltung verbunden. Mit Hilfe der Spannungsversorgungsschaltung werden die Batterien in Reihe zueinander geschaltet, wobei die Ausgangsspannungen der Batterien zu einer Versorgungsspannung für den Elektromotor addiert werden. Die Summenbildung der Ausgangsspannungen erfolgt innerhalb des vom Gerätegehäuse umgebenen, spritzwasserdichten Steuergehäuses. Die Gefahr, dass der Benutzer bei einer Beschädigung des Gerätegehäuses und insbesondere bei einer Beschädigung der Batterieaufnahmeeinrichtung mit der verhältnismäßig hohen Versorgungsspannung des Elektromotors in Kontakt gelangt, kann dadurch verringert werden. Darüber hinaus können die Anforderungen an die Batterieaufnahmeeinrichtung hinsichtlich des Spritzwasserschutzes eher gering gehalten werden, da innerhalb der Batterieaufnahmeeinrichtung noch keine Summe aus den Ausgangsspannungen der Batterien gebildet wird. Die Ausgangsspannungen der Batterien werden über die einzelnen Verbindungsleitungen an die im spritzwasserdichten Steuergehäuse angeordnete Spannungsversorgungsschaltung übertragen, und erst im Steuergehäuse wird mittels der Spannungsversorgungsschaltung die Summe der Ausgangsspannungen gebildet.

Vorzugsweise sind die Batterien werkzeuglos in das Batterieaufnahmefach einsetzbar und auch werkzeuglos dem Batterieaufnahmefach entnehmbar.

Die Batterien entladen sich im Laufe des Betriebs des Hochdruckreinigungsgeräts. Um sie wieder aufzuladen, kann eine interne oder auch eine externe Ladeeinrichtung zum Einsatz kommen.

Sollen die Batterien an eine externe Ladeeinrichtung angeschlossen werden, so können sie dem Batterieaufnahmefach entnommen und nach erfolgtem Aufladen wieder in das Batterieaufnahmefach eingesetzt werden.

Das Hochdruckreinigungsgerät wird günstigerweise in einer stehenden Gebrauchslage betrieben, in der eine Längsachse des Gerätegehäuses im Wesentlichen vertikal ausgerichtet ist. In einer derartigen Gebrauchslage benötigt das Hochdruckreinigungsgerät zum Aufstellen nur eine verhältnismäßig geringe Standfläche.

Günstig ist es, wenn die Pumpe in der stehenden Gebrauchslage des Hochdruckreinigungsgeräts unterhalb des Elektromotors angeordnet ist und die Steuereinrichtung seitlich neben der Pumpe positioniert ist. Die Steuereinrichtung weist bei einer derartigen Ausgestaltung der Erfindung in der stehenden Gebrauchslage des Hochdruckreinigungsgeräts einen verhältnismäßig geringen Abstand zur Standfläche des Hochdruckreinigungsgeräts auf. Dadurch kann die Gefahr einer Beschädigung der Steuereinrichtung, insbesondere die Gefahr einer Beschädigung des spritzwasserdichten Steuergehäuses, gering gehalten werden. Selbst wenn das Hochdruckreinigungsgerät aus seiner stehenden Gebrauchslage in eine liegende Stellung umkippt, in der die Längsachse des Gerätegehäuses im Wesentlichen horizontal ausgerichtet ist, besteht praktisch keine Gefahr, dass das spritzwasserdichte Steuergehäuse beschädigt wird.

Das Hochdruckreinigungsgerät weist bei einer vorteilhaften Ausgestaltung der Erfindung zwei um eine gemeinsame Drehachse drehbare Laufräder auf. Dies ermöglicht es, das Hochdruckreinigungsgerät auf einfache Weise entlang einer Bodenfläche zu verfahren. Es kann hierzu aus seiner stehenden Gebrauchslage um die gemeinsame Drehachse der Laufräder nach Art einer Sackkarre verkippt werden, so dass es anschließend mittels der Laufräder entlang der Bodenfläche verfahren werden kann.

Günstig ist es, wenn die Steuereinrichtung der gemeinsamen Drehachse der Laufräder benachbart angeordnet ist. Insbesondere kann vorgesehen sein, dass die Steuereinrichtung zumindest teilweise zwischen den beiden Laufrädern positioniert ist. Die Steuereinrichtung nimmt bei einer derartigen Ausgestaltung selbst beim Verfahren des Hochdruckreinigungsgeräts nur einen verhältnismäßig geringen Abstand zur Bodenfläche ein, so dass die Gefahr gering ist, dass die Steuereinrichtung und insbesondere das spritzwasserdichte Steuergehäuse beim unbeabsichtigten Umkippen des Hochdruckreinigungsgeräts beschädigt werden.

Bei einer vorteilhaften Ausgestaltung der Erfindung ist das Steuergehäuse von einer zwangsgeführten Kühlluftströmung durchströmbar. Dadurch kann die im Steuergehäuse angeordnete Steuerelektronik wirksam gekühlt werden.

Von besonderem Vorteil ist es, wenn das Steuergehäuse über mindestens einen Luftführungskanal mit dem Motorgehäuse des Elektromotors in Strömungsverbindung steht, wobei in das Motorgehäuse eingesaugte Kühlluft über den mindestens einen Luftführungskanal dem Steuergehäuse zuführbar ist. Innerhalb des Motorgehäuses ist gemäß der Erfindung ein Saugaggregat angeordnet zum Ansaugen von Kühlluft aus der Umgebung des Hochdruckreinigungsgeräts. Die eingesaugte Kühlluft kann zur Kühlung am Elektromotor entlangströmen und kann über den mindestens einen Luftführungskanal zum Steuergehäuse gelangen, so dass auch die im Steuergehäuse positionierte Steuerelektronik von der Kühlluft gekühlt werden kann. Über mindestens eine Luftauslassöffnung kann die Kühlluft aus dem Steuergehäuse entweichen.

Die mindestens eine Luftauslassöffnung ist bevorzugt an einer Bodenwand des Steuergehäuses angeordnet, die in der vertikalen Gebrauchslage des Hochdruckreinigungsgeräts unterhalb der im Steuergehäuse positionierten Steuerelektronik angeordnet ist.

Die Batterien des Hochdruckreinigungsgeräts sind bei einer bevorzugten Ausgestaltung der Erfindung im Batterieaufnahmefach lösbar arretierbar gehalten. Dadurch kann einer unbeabsichtigten Positionsänderung der Batterien im Batterieaufnahmefach entgegengewirkt werden.

Von Vorteil ist es, wenn die Batterieaufnahmeeinrichtung mehrere Arretierungselemente aufweist, die jeweils zwischen einer Arretierungsstellung und einer Freigabestellung hin und her bewegbar sind, wobei den Arretierungselementen jeweils eine Batterie und ein Betätigungselement zugeordnet ist und die Arretierungselemente durch Betätigen des jeweils zugeordneten Betätigungselements aus der Arretierungsstellung in die Freigabestellung bewegbar sind. Die Batterien können bei einer derartigen Ausgestaltung der Erfindung jeweils einzeln im Batterieaufnahmefach arretiert werden. Hierzu kommt jeweils ein Arretierungselement zum Einsatz. Jedem Arretierungselement ist ein separates Betätigungselement zugeordnet, durch dessen Betätigung das Arretierungselement aus der Arretierungsstellung in eine Freigabestellung bewegbar ist, so dass anschließend die Batterie auf einfache Weise dem Batterieaufnahmefach entnommen werden kann. Die Batterien können somit nacheinander dem Aufnahmefach entnommen werden, wobei zur Entnahme jeweils ein Betätigungselement betätigt werden muss.

Durch die Bereitstellung der bewegbaren Arretierungselemente ist es für die Festlegung der Batterien im Batterieaufnahmefach nicht erforderlich, dass die Batterien über bewegbare Teile verfügen. Die Herstellungskosten der Batterien können dadurch verringert werden und auch die Störungsanfälligkeit der Batterien kann gering gehalten werden.

Es kann vorgesehen sein, dass die Arretierungselemente in ihrer Arretierungsstellung aus einer Wand des Batterieaufnahmefachs herausragen. In ihrer Arretierungsstellung können die Arretierungselemente in eine Aufnahme der jeweils zugeordneten Batterie eintauchen und die Batterie festlegen. In ihrer Freigabestellung können die Arretierungselemente die Aufnahme der jeweiligen Batterie freigeben, so dass die Batterie ohne vom zugeordneten Arretierungselement behindert zu werden dem Batterieaufnahmefach entnommen werden kann.

Günstig ist es, wenn die Arretierungselemente federelastisch in ihre Arretierungsstellung vorgespannt sind. Unter der Wirkung der auf sie einwirkenden Vorspannung nehmen die Arretierungselemente selbsttätig ihre Arretierungsstellung ein, und durch Betätigen des jeweils zugeordneten Betätigungselements können die Arretierungselemente entgegen der auf sie einwirkenden Vorspannung in die Freigabestellung bewegt werden.

Günstig ist es, wenn die Arretierungselemente durch Einsetzen der Batterien in das Batterieaufnahmefach entgegen einer federelastischen Rückstellkraft aus der Arretierungsstellung in die Freigabestellung bewegbar sind. Dies erleichtert das Einsetzen und Festlegen der Batterien in das Batterieaufnahmefach. Die zunächst ihre Arretierungsstellung einnehmenden Arretierungselemente werden von der jeweils zugeordneten Batterie, wenn diese in das Batterieaufnahmefach eingesetzt wird, entgegen einer federelastischen Rückstellkraft in ihre Freigabestellung bewegt. Wenn die Batterien ihre Endstellung im Batterieaufnahmefach erreicht haben, werden die Arretierungselemente unter der Wirkung der federelastischen Rückstellkraft in ihre Arretierungsstellung zurückbewegt, wobei sie jeweils eine Batterie im Batterieaufnahmefach arretieren.

Es kann vorgesehen sein, dass die Arretierungselemente jeweils einen Rasthaken aufweisen. Der Rasthaken kann in eine zugeordnete Aufnahme der Batterie eintauchen, um die Batterie im Batterieaufnahmefach festzulegen. Alternativ oder ergänzend kann der Rasthaken einen Rastvorsprung der Batterie hintergreifen.

Die Betätigungselemente weisen bevorzugt einen Druckknopf auf. Dies erleichtert das Betätigen des Betätigungselements.

Von besonderem Vorteil ist es, wenn der Druckknopf in der vertikalen Gebrauchslage des Hochdruckreinigungsgeräts in Richtung auf dessen Standfläche, das heißt im Wesentlichen vertikal nach unten gedrückt werden kann. Dies hat den Vorteil, dass die Standfestigkeit des Hochdruckreinigungsgeräts durch die Betätigung des Betätigungselements nicht beeinträchtigt wird.

Bei einer vorteilhaften Ausgestaltung der Erfindung wirken die Betätigungselemente jeweils über einen Mitnehmer, beispielsweise eine Schrägfläche mit einem Arretierungselement zusammen.

Die Betätigungselemente können zum Beispiel geradlinig in einer Schieberichtung, in der stehenden Gebrauchslage des Hochdruckreinigungsgerät bevorzugt im Wesentlichen vertikal nach unten, verschiebbar sein, wobei sie jeweils einen Mitnehmer kontaktieren, der die Bewegung des Betätigungselements auf ein Arretierungselement überträgt, so dass sich das Arretierungselement aus der Arretierungsstellung in die Freigabestellung bewegt.

Von Vorteil ist es, wenn jeder Mitnehmer starr mit einem Arretierungselement verbunden ist.

Es kann beispielsweise vorgesehen sein, dass jeder Mitnehmer zusammen mit einem Arretierungselement ein einteiliges Kunststoffformteil ausbildet.

Wie bereits erwähnt, ist es günstig, wenn die Arretierungselemente jeweils einen Rasthaken aufweisen.

Der Rasthaken kann einstückig mit einem Mitnehmer verbunden sein.

Eine besonders einfache Handhabung beim Auswechseln der Batterien wird bei einer vorteilhaften Ausgestaltung dadurch erzielt, dass die Batterieaufnahmeeinrichtung mehrere Ausgabeelemente aufweist, die jeweils einer Batterie zugeordnet sind, wobei die in das Batterieaufnahmefach eingesetzten Batterien vom jeweils zugeordneten Ausgabeelement in die der Einsetzrichtung entgegengesetzte Richtung bewegbar sind, wenn das den Batterien jeweils zugeordnete Arretierungselement seine Freigabestellung einnimmt. Zum Entnehmen einer Batterie aus dem Batterieaufnahmefach muss der Benutzer bei einer derartigen Ausgestaltung der Erfindung das der Batterie zugeordnete Betätigungselement betätigen. Dies hat zur Folge, dass das der Batterie zugeordnete Arretierungselement aus seiner Arretierungsstellung in seine Freigabestellung bewegt wird, und dies wiederum hat zur Folge, dass die Batterie vom zugeordneten Ausgabeelement in die der Einsetzrichtung entgegengesetzte Richtung bewegt wird. Nach erfolgter Betätigung des Betätigungselements kann der Benutzer die vom Ausgabeelement bewegte Batterie auf einfache Weise mit der Hand ergreifen und dem Batterieaufnahmefach vollständig entnehmen. Die Bereitstellung der Ausgabeelemente ermöglicht in Kombination mit der Bereitstellung der Betätigungs- und Arretierungselemente eine Einhandbedienung dergestalt, dass der Benutzer eine Batterie mit einer Hand ergreifen und in das Batterieaufnahmefach einsetzen kann, wobei die Batterie in ihrer Endstellung im Batterieaufnahmefach festgelegt wird, und der Benutzer kann die eingesetzte Batterie mit einer Hand dem Batterieaufnahmefach entnehmen, indem er zunächst das der Batterie zugeordnete Betätigungselement betätigt und anschließend die Batterie ergreift und dem Batterieaufnahmefach entnimmt.

Bevorzugt sind die Batterien bei Erreichen ihrer Endstellung im Batterieaufnahmefach vom jeweils zugeordneten Ausgabeelement mit einer der Einsetzrichtung entgegen gerichteten Federkraft beaufschlagbar. In der Endstellung werden die Batterien vom jeweils zugeordneten Arretierungselement festgelegt. Wird das Arretierungselement durch Betätigen des zugeordneten Betätigungselements aus seiner Arretierungsstellung in seine Freigabestellung bewegt, so wird die Batterie unter der Wirkung der vom Ausgabeelement ausgeübten Federkraft in die der Einsetzrichtung entgegengesetzte Richtung bewegt.

Die Ausgabeelemente können beispielsweise eine Ausgabefeder aufweisen, die beim Einsetzen der Batterie gespannt wird und somit die Batterie mit einer Federkraft beaufschlagt, unter deren Wirkung sie nach einer Betätigung eines Betätigungselements in die der Einsetzrichtung entgegengesetzte Richtung bewegt wird.

Bevorzugt sind die Batterien in der stehenden Gebrauchslage des Hochdruckreinigungsgeräts in Richtung auf die Standfläche des Hochdruckreinigungsgeräts in das Batterieaufnahmefach einsetzbar. Beim Einsetzen der Batterien in das Batterieaufnahmefach wird somit das Hochdruckreinigungsgerät lediglich mit einer in Richtung auf die Standfläche gerichteten Kraft beaufschlagt, so dass die Standfestigkeit des Hochdruckreinigungsgeräts durch das Einsetzen der Batterien nicht beeinträchtigt wird. Die Batterien können im Wesentlichen in vertikaler Richtung von oben nach unten in das Batterieaufnahmefach eingesetzt werden.

Die Batterieaufnahmeeinrichtung weist bei einer bevorzugten Ausgestaltung der Erfindung eine Aufnahmewanne auf, die das Batterieaufnahmefach umgibt und mittels eines Deckels verschließbar ist.

Der Deckel ist günstigerweise verschwenkbar an der Aufnahmewanne gelagert.

Die Schwenkachse des Deckels ist in der stehenden Gebrauchslage des Hochdruckreinigungsgeräts günstigerweise horizontal ausgerichtet.

Von besonderem Vorteil ist es, wenn der Deckel in Richtung auf eine Schließstellung des Deckels vorgespannt ist. Dadurch kann die Handhabung des Hochdruckreinigungsgeräts beim Auswechseln einer Batterie vereinfacht werden, da der Deckel aufgrund der auf ihn einwirkenden Vorspannung selbsttätig seine Schließstellung einnimmt, sofern er vom Benutzer nicht gehalten wird.

Bevorzugt weist das Hochdruckreinigungsgerät ein erstes Anschlusselement zum Anschließen einer Flüssigkeitszufuhrleitung und eine zweites Anschlusselement zum Anschließen einer Flüssigkeitsabgabeleitung auf, wobei die beiden Anschlusselemente an einer Vorderseite des Hochdruckreinigungsgeräts angeordnet sind.

Der Lufteintrittskanal ist bevorzugt an einer Rückseite des Hochdruckreinigungsgeräts angeordnet. Dadurch kann die Gefahr besonders gering gehalten werden, dass Spritzwasser über den Lufteintrittskanal und die Lufteintrittsöffnungen in das Gerätegehäuse eindringt.

Bei einer vorteilhaften Ausgestaltung der Erfindung weist das Hochdruckreinigungsgerät einen U-förmigen Schubbügel auf mit zwei Schubstangen und einem die Schubstangen miteinander verbindenden Handgriff, wobei der Schubbügel am Gerätegehäuse zwischen einer Parkposition und einer Bedienposition hin und her verschiebbar gelagert ist. In der Parkposition nimmt der Handgriff einen geringeren Abstand zum Gerätegehäuse ein als in der Bedienposition. In der Bedienposition kann der Handgriff vom Benutzer auf einfache Weise ergriffen werden, um das Hochdruckreinigungsgerät zu bewegen. Soll das Hochdruckreinigungsgerät in stehender Gebrauchslage in Gang gesetzt werden, so kann hierzu der Schubbügel in die Parkposition verschoben werden, so dass er die weitere Handhabung des Hochdruckreinigungsgeräts nicht behindert.

Von besonderem Vorteil ist es, wenn der Handgriff und bevorzugt auch die dem Handgriff zugewandten Endbereiche der Schubstangen in der Parkposition des Schubbügels seitlich neben der Batterieaufnahmeeinrichtung angeordnet sind. Dies hat den Vorteil, dass der Handgriff und insbesondere die Endabschnitte der Schubstangen die Batterieeinrichtung vor einer Beschädigung schützen, falls das Hochdruckreinigungsgerät umkippt.

Die nachfolgende Beschreibung einer vorteilhaften Ausgestaltung der Erfindung dient im Zusammenhang mit der Zeichnung der näheren Erläuterung. Es zeigen:
- Figur 1:: eine erste perspektivische Darstellung eines Hochdruckreinigungsgeräts in einer stehenden Gebrauchsstellung, in der es auf einer Standfläche abgestellt ist, wobei ein Schubbügel eine Bedienposition einnimmt;
- Figur 2:: eine zweite perspektivische Darstellung des Hochdruckreinigungsgeräts aus Figur 1, wobei der Schubbügel eine Parkposition einnimmt;
- Figur 3:: eine perspektivische, teilweise aufgetrennte Darstellung des Hochdruckreinigungsgeräts aus Figur 1, wobei der Schubbügel ausgeblendet ist;
- Figur 4:: eine Schnittansicht einer Motorpumpeneinheit und einer Steuereinrichtung des Hochdruckreinigungsgeräts aus Figur 1;
- Figur 5:: eine Seitenansicht der Motorpumpeneinheit und der Steuereinrichtung aus Figur 4;
- Figur 6:: eine Vorderansicht einer Batterieaufnahmeeinrichtung des Hochdruckreinigungsgeräts aus Figur 1, wobei ein Deckel der Batterieaufnahmeeinrichtung eine Offenstellung einnimmt;
- Figur 7:: eine Schnittansicht der Batterieaufnahmeeinrichtung aus Figur 6;
- Figur 8:: eine vergrößerte Darstellung von Detail X aus Figur 7;
- Figur 9:: eine schematische Darstellung einer Steuerelektronik des Hochdruckreinigungsgeräts aus Figur 1.

In den Figuren 1 bis 3 ist eine vorteilhafte Ausführungsform eines erfindungsgemäßen Hochdruckreinigungsgeräts 10 in einer stehenden Gebrauchslage schematisch dargestellt, in der das Hochdruckreinigungsgerät 10 auf einer Standfläche 12 abgestellt ist. Das Hochdruckreinigungsgerät 10 weist ein Gerätegehäuse 14 auf, das eine Motorpumpeneinheit 16 und eine Steuereinrichtung 18 umgibt und an der ein erstes Laufrad 20 und ein zweites Laufrad 22 gelagert sind. Die beiden Laufräder 20, 22 sind zum Verfahren des Hochdruckreinigungsgeräts 10 um eine gemeinsame Drehachse 24 drehbar. Ein erstes Anschlusselement 26 ragt ebenso wie ein zweites Anschlusselement 28 aus dem Gerätegehäuse 14 heraus. An das erste Anschlusselement 26 kann eine Flüssigkeitszufuhrleitung, insbesondere ein Saugschlauch, angeschlossen werden, und an das zweite Anschlusselement 28 kann eine Flüssigkeitsabgabeleitung, insbesondere ein Druckschlauch, angeschlossen werden.

Das Gerätegehäuse 14 weist eine Vorderseite 30 und eine Rückseite 32 auf und umfasst eine Bodenwand 34 und eine Deckenwand 36 sowie eine erste Seitenwand 38 und eine zweite Seitenwand 40. An der Vorderseite 30 ist mittig ein in der stehenden Gebrauchslage des Hochdruckreinigungsgeräts 10 im Wesentlichen vertikal ausgerichteter Tragegriff 42 angeordnet, an den sich in Richtung auf die Deckenwand 36 ein als Drehschalter ausgebildeter Hauptschalter 44 des Hochdruckreinigungsgeräts 10 anschließt.

Die Deckenwand 36 weist Lufteintrittsöffnungen 46 auf, über die Kühlluft in das Gerätegehäuse 14 einströmen kann. Dies wird insbesondere aus Figur 2 deutlich.

Auf dem Gerätegehäuse 14 ist eine Batterieaufnahmeeinrichtung 48 angeordnet. Die Batterieaufnahmeeinrichtung 48 weist ein Aufnahmegehäuse 50 auf, das von einer Aufnahmewanne 52 und einem Deckel 54 gebildet wird. Der Deckel 54 ist an der Aufnahmewanne 52 verschwenkbar gelagert und kann um eine Schwenkachse 56, die in der stehenden Gebrauchslage des Hochdruckreinigungsgeräts 10 horizontal und im Wesentlichen senkrecht zu den Seitenwänden 38, 40 ausgerichtet ist, verschwenkt werden. In den Figuren 1 bis 3 nimmt der Deckel 54 eine Schließstellung ein, in der er die Aufnahmewanne 52 abdeckt, und in den Figuren 6 und 7 nimmt der Deckel 54 eine Offenstellung ein, in der er die Aufnahmewanne 52 freigibt.

Die Aufnahmewanne 52 weist einen Wannenboden 58 auf, an den sich eine umlaufende Außenwand 60 anschließt, die in der stehenden Gebrauchslage des Hochdruckreinigungsgeräts 10 im Wesentlichen vertikal ausgerichtet ist.

Wie insbesondere aus Figur 2 deutlich wird, nimmt der Wannenboden 58 einen Abstand zur Deckenwand 36 des Gerätegehäuses 14 ein. Zwischen dem Wannenboden 58 und der Deckenwand 36 erstreckt sich ein Lufteintrittskanal 62, über den Kühlluft zu den Lufteintrittsöffnungen 46 der Deckenwand 36 gelangen kann. Die beiden Anschlusselemente 26, 28 sind an der Vorderseite des Gerätegehäuses 14 angeordnet, und der Lufteintrittskanal 62 öffnet sich zur Rückseite des Gerätegehäuses 14.

Die Motorpumpeneinheit 16 weist einen Elektromotor 64 auf, der von einem Motorgehäuse 66 umgeben ist. Außerdem weist die Motorpumpeneinheit 16 eine in der vertikalen Gebrauchslage des Hochdruckreinigungsgeräts 10 unterhalb des Elektromotors 64 angeordnete Pumpe 68 auf, die über ein zwischen dem Elektromotor 64 und der Pumpe 68 angeordnetes Getriebe 70 vom Elektromotor 64 angetrieben wird.

Zwischen der Pumpe 68 und der Rückseite 32 des Gerätegehäuses 14 ist innerhalb des Gerätegehäuses 14 die Steuereinrichtung 18 angeordnet. Die Steuereinrichtung 18 weist ein spritzwasserdichtes Steuergehäuse 72 auf, in dem eine Steuerelektronik 74 angeordnet ist zur Steuerung des Elektromotors 64. Das Steuergehäuse 72 ist als separates Bauteil ausgestaltet, das vom Gerätegehäuse 14 umgeben ist. Die Steuereinrichtung ist der Drehachse 24 benachbart und größtenteils zwischen den beiden Laufrädern 20, 22 angeordnet.

Das Steuergehäuse 72 steht über einen Luftführungskanal 76 mit dem Motorgehäuse 66 in Strömungsverbindung. Das Motorgehäuse 66 weist unterhalb der Lufteintrittsöffnungen 46 des Gerätegehäuses 14 zwei Lufteinlässe 78, 79 auf, an die sich innerhalb des Motorgehäuses 66 ein drehfest mit der Motorwelle 80 des Elektromotors 64 verbundenes Saugaggregat 82 anschließt, mit dessen Hilfe Kühlluft in das Motorgehäuse 66 eingesaugt werden kann. Der Lufteinlass 78 ist der Vorderseite 30 des Gerätegehäuses 14 zugewandt und der Lufteinlass 79 ist der Rückseite 32 des Gerätegehäuses 14 zugewandt. Der Lufteintrittskanal 62 bildet somit in Kombination mit den Lufteintrittsöffnungen 46 und den Lufteinlässen 78, 79 eine Art Strömungslabyrinth für die Kühlluft aus.

Auf der dem Saugaggregat 82 abgewandten Seite des Elektromotors 64 ist innerhalb des Motorgehäuses 66 ein Lüfterrad 84 angeordnet, mit dessen Hilfe die vom Saugaggregat 82 angesaugte Kühlluft über den Luftführungskanal 76 zum Steuergehäuse 72 geblasen werden kann. Der Luftführungskanal 76 überdeckt obere Gehäuseöffnungen 86 des Steuergehäuses 72, über die die Kühlluft in das Steuergehäuse 72 einströmen kann. An einem Boden 88 des Steuergehäuses 72 sind untere Gehäuseöffnungen 90 angeordnet, über die die Kühlluft aus dem Steuergehäuse 72 herausströmen kann. Die Kühlluftströmung ist in Figur 4 durch Pfeile 77 schematisch dargestellt.

Wie insbesondere aus Figur 9 deutlich wird, weist die Steuerelektronik 74 eine Motorregeleinheit 92 auf, die über Ausgangsleitungen 94 mit dem Elektromotor 64 verbunden ist. Außerdem weist die Steuerelektronik 74 eine Steuereinheit 96 auf, die über eine erste Spannungsversorgungsleitung 98 und eine zweite Spannungsversorgungsleitung 100 sowie über eine Steuerleitung 102 mit der Motorregeleinheit 92 verbunden ist und die eine Spannungsversorgungsschaltung 104 aufweist. Die Steuereinheit 96 steht außerdem über eine Drucksignalleitung 106 mit einem Druckschalter 108 in elektrischer Verbindung, der der Steuereinheit 96 ein Steuersignal bereitstellt, das von dem im Bereich des zweiten Anschlusselements 28 herrschenden Druck abhängig ist. Wie bereits erwähnt, kann an das zweite Anschlusselement 28 eine Flüssigkeitsabgabeleitung angeschlossen werden. Die Flüssigkeitsabgabeleitung kann an ihrem freien Ende ein vom Benutzer manuell verschließbares Ausbringorgan für die Reinigungsflüssigkeit tragen, beispielsweise eine Spritzpistole. Wird das Ausbringorgan vom Benutzer verschlossen, so steigt im Bereich des zweiten Anschlusselements der Druck der Reinigungsflüssigkeit. Ein entsprechendes Steuersignal kann dann die Steuereinheit 96 veranlassen, den Elektromotor auszuschalten. Wird das Ausbringorgan vom Benutzer wieder geöffnet, so fällt der Druck der Reinigungsflüssigkeit im Bereich des zweiten Anschlusselements, und ein entsprechendes Steuersignal kann dann die Steuereinheit 96 veranlassen, den Elektromotor wieder einzuschalten. Außerdem ist an die Steuereinheit 96 eine Anzeigeeinrichtung 110 angeschlossen.

Die Energieversorgung des Elektromotors 64 erfolgt über eine erste wiederaufladbare Batterie 112 und eine zweite wiederaufladbare Batterie 114, die in ein von der Aufnahmewanne 52 der Batterieaufnahmeeinrichtung 48 gebildetes Batterieaufnahmefach 116 eingesetzt werden können. Die erste Batterie 112 steht über erste Verbindungsleitungen 118, 120 mit der Spannungsversorgungsschaltung 104 in elektrischer Verbindung und die zweite Batterie114 steht über separate zweite Verbindungsleitungen 122, 124 mit der Spannungsversorgungsschaltung 104 in elektrischer Verbindung. Über die ersten Verbindungsleitungen 118, 120 wird der Spannungsversorgungsschaltung 104 die Ausgangsspannung der ersten Batterie 112 bereitgestellt, und über die zweiten Verbindungsleitungen 122, 124 wird der Spannungsversorgungsschaltung 104 die Ausgangsspannung der zweiten Batterie 114 bereitgestellt. Mittels der Spannungsversorgungsschaltung 104 werden die Batterien 112, 114 in Reihe zueinander geschaltet, und die sich aus der Reihenschaltung ergebende Summe der Ausgangsspannungen der beiden Batterien 112, 114 wird von der Spannungsversorgungsschaltung 104 über die Spannungsversorgungsleitungen 98, 100 der Motorregeleinheit 92 bereitgestellt.

Zwischen einem rückseitigen Wandabschnitt 125 der Außenwand 60 der Aufnahmewanne 52 und dem Batterieaufnahmefach 116 ist eine Innenwand 126 positioniert. Zwischen den Innenwand 126 und der Außenwand 60 ist ein Zwischenraum 128 angeordnet, der auf seiner dem Wannenboden 58 abgewandten Oberseite von einer Verbindungswand 130 begrenzt wird, die die Innenwand 126 mit der Außenwand 60 verbindet.

Zum Arretieren der beiden Batterien 112, 114 sind im Zwischenraum 128 zwei identisch ausgestaltete Arretierungselemente angeordnet, die jeweils einer Batterie 112 bzw. 114 zugeordnet sind, wobei in der Zeichnung nur ein Arretierungselement 132 schematisch dargestellt ist. Das Arretierungselement 132 weist einen Rasthaken 134 auf, der eine Durchbrechung 136 der Innenwand 126 durchgreift und einstückig mit einem Mitnehmer 138 verbunden ist, der eine Schrägfläche 140 ausbildet. Der Rasthaken 134 ist über eine als Blattfeder ausgebildete Rückstellfeder 142 an der dem Zwischenraum 128 zugewandten Innenseite 144 der Innenwand 126 festgelegt.

An der Verbindungswand 130 sind zwei identisch ausgestaltete Betätigungselemente 146, 148 bewegbar gelagert, die jeweils einer Batterie 112 bzw. 114 zugeordnet sind und die jeweils einen Druckknopf 150 ausbilden. Der Druccknopf 150 weist einen Führungsschaft 152 auf, der eine Führungsöffnung 154 der Verbindungswand 130 durchgreift und mit seinem in den Zwischenraum 128 eintauchenden Ende an der Schrägfläche 140 gleitend anliegt.

In der stehenden Gebrauchslage des Hochdruckreinigungsgeräts 10 können die Betätigungselemente 146, 148 jeweils mit einer im Wesentlichen vertikal ausgerichteten, das heißt mit einer auf die Standfläche 12 gerichteten Betätigungskraft beaufschlagt werden. Der jeweilige Druckknopf 150 der Betätigungselemente 146, 148 wird hierbei nach unten gedrückt, so dass sich der jeweilige Führungsschaft 152 in den Zwischenraum 128 hineinbewegt. Dies hat zur Folge, dass der Mitnehmer 138 und mit diesem auch der Rasthaken 134 aus seiner in den Figuren 7 und 8 dargestellten Arretierungsstellung in eine Freigabestellung bewegt wird, wobei diese Bewegung entgegen der Federkraft erfolgt, die von der Rückstellfeder 142 auf den Rasthaken 134 ausgeübt wird. In der Arretierungsstellung ragt der Rasthaken in das Batterieaufnahmefach 116 hinein, und in der Freigabestellung gibt der Rasthaken 134 das Batterieaufnahmefach 116 völlig frei.

Die identisch ausgestalteten Batterien 112, 114 weisen jeweils eine Rastaufnahme 156 auf, in die der Rasthaken 134 in seiner Arretierungsstellung eintaucht, so dass die jeweilige Batterie 112 bzw. 114 im Batterieaufnahmefach 116 festgelegt ist. Zur Entnahme der Batterie kann der Benutzer das jeweils zugeordnete Betätigungselement 146, 148 betätigen, so dass der in die Rastaufnahme 156 eintauchende Rasthaken 134 entgegen der Federkraft der Rückstellfeder 142 in seine Freigabestellung bewegt wird, in der er die Rastaufnahme 156 freigibt.

Um die Entnahme der Batterien 112, 114 nach Betätigen des jeweiligen Betätigungselements 146, 148 zu erleichtern, sind am Wannenboden 58 des Aufnahmegehäuses 50 Ausgabeelemente angeordnet, die jeweils einer Batterie 112 bzw. 114 zugeordnet sind. Die Ausgabeelemente sind identisch ausgestaltet und bilden jeweils eine Ausgabefeder 158 aus, die beim Einsetzen der jeweils zugeordneten Batterie 112 bzw. 114 zwischen den Wannenboden 58 und die jeweilige Batterie 112, 114 eingespannt wird. Im eingesetzten Zustand werden daher die Batterien 112, 114 jeweils mit einer Ausgabekraft beaufschlagt, die in der stehenden Gebrauchslage des Hochdruckreinigungsgeräts 10 im Wesentlichen vertikal nach oben gerichtet ist. Falls der Benutzer eine Batterie 112, 114 dem Batterieaufnahmefach 116 entnehmen möchte, so betätigt er hierzu das der Batterie zugeordnete Betätigungselement 146, 148, so dass das mit dem Betätigungselement 146, 148 zusammenwirkende Arretierungselement 132 die gewünschte Batterie 112, 114 freigibt und die Batterie 112, 114 anschließend unter der Wirkung der Ausgabefeder 158 in die der Einsetzrichtung entgegengesetzte Richtung, nämlich im Wesentlichen vertikal nach oben verschoben wird. Die Batterie wird somit angehoben und kann anschließend vom Benutzer auf einfache Weise mit einer Hand ergriffen werden.

Im dargestellten Ausführungsbeispiel beträgt die Ausgangsspannung der beiden Batterien 112, 114 im geladenen Zustand jeweils 36 V. Durch die Reihenschaltung der Batterien 112, 114 kann somit dem Elektromotor 64 eine Versorgungsspannung in Höhe von 72 V bereitgestellt werden. Dies erlaubt es, die Reinigungsflüssigkeit mittels der vom Elektromotor 64 angetriebenen Pumpe 68 unter einen Druck von mindestens 70 bar zu versetzen, vorzugsweise unter einen Druck von mindestens 100 bar.

Da die Ausgangsspannungen der beiden Batterien 112, 114 nicht bereits in der Batterieaufnahmeeinrichtung 48 sondern erst im Steuergehäuse 72 in Reihe zueinander geschaltet werden, ist die Gefahr gering, dass der Benutzer im Falle einer Beschädigung der Batterieaufnahmeeinrichtung 48 oder des Gerätegehäuses 14 mit der aus der Reihenschaltung resultierenden Gesamtspannung in Kontakt kommt.

Die Gefahr einer Beschädigung des Steuergehäuses 72 ist gering, da dieses der gemeinsamen Drehachse 24 benachbart angeordnet ist, wobei es eine Position zwischen der Pumpe 68 und der Rückseite 32 einnimmt. Sollte das Hochdruckreinigungsgerät 10 aus seiner stehenden Gebrauchslage umkippen, so besteht praktisch keine Gefahr, dass hierbei das Steuergehäuse 72 beschädigt wird.

Wie bereits erwähnt, kann das Hochdruckreinigungsgerät 10 mittels der beiden Laufräder 20, 22 verfahren werden. Um das Verfahren zu erleichtern, weist das Hochdruckreinigungsgerät 10 einen U-förmigen Schubbügel 160 auf, der eine erste Schubstange 162 und eine zweite Schubstange 164 aufweist, die am Gerätegehäuse 14 verschiebbar gelagert sind und die über einen Handgriff 166 starr miteinander verbunden sind. Der Schubbügel 160 kann zwischen einer in Figur 1 dargestellten Bedienposition und einer in Figur 2 dargestellten Parkposition hin und her verschoben werden. In der Bedienposition ist der Abstand zwischen dem Handgriff 166 und dem Gerätegehäuse 14 größer als in der Parkposition. In der Parkposition sind der Handgriff 166 sowie die dem Handgriff 166 zugewandten Endbereiche der beiden Schubstangen 162, 164 seitlich neben der Batterieaufnahmeeinrichtung 48 angeordnet. Sollte das Hochdruckreinigungsgerät 10 aus seiner stehenden Gebrauchslage nach hinten umkippen, so schützen der Handgriff 166 und die dem Handgriff 166 zugewandten Endbereiche der Schubstangen 162, 164 die Batterieaufnahmeeinrichtung 48, insbesondere das Aufnahmegehäuse 50, vor einer Beschädigung.

## Patentansprüche

1. Hochdruckreinigungsgerät mit einem Gerätegehäuse (14), in dem ein Elektromotor (64) und eine vom Elektromotor (64) angetriebene Pumpe (68) angeordnet sind, und mit mindestens einer wiederaufladbaren Batterie (112, 114) zur Energieversorgung des Elektromotors (64), wobei das Hochdruckreinigungsgerät (10) mindestens zwei wiederaufladbare Batterien (112, 114) aufweist, die in Reihe zueinander geschaltet sind, und wobei das Hochdruckreinigungsgerät (10) eine Batterieaufnahmeeinrichtung (48) aufweist mit einem Batterieaufnahmefach (116), in das die Batterien (112, 114) einsetzbar und dem die Batterien (112, 114) entnehmbar sind, **dadurch gekennzeichnet, dass** die Batterieaufnahmeeinrichtung (48) außerhalb des Gerätegehäuses (14) angeordnet ist, wobei die Batterieaufnahmeeinrichtung (48) in einer stehenden Gebrauchslage des Hochdruckreinigungsgeräts (10) oberhalb des Gerätegehäuses (14) angeordnet ist, und dass das Gerätegehäuse (14) Lufteintrittsöffnungen (46) aufweist und zwischen den Lufteintrittsöffnungen (46) und der Batterieaufnahmeeinrichtung (48) ein Lufteintrittskanal (62) angeordnet ist, wobei die Lufteintrittsöffnungen (46) an einer Deckenwand (36) des Gerätegehäuses (14) angeordnet sind, wobei im Gerätegehäuse (14) ein Saugaggregat (82) angeordnet ist zum Ansaugen von Kühlluft über den Lufteintrittskanal (62) und die Lufteintrittsöffnungen (46), und wobei das Saugaggregat (82) in einem Motorgehäuse (66) angeordnet ist, das den Elektromotor (64) umgibt und mindestens einen Lufteinlass (78,79) aufweist.

2. Hochdruckreinigungsgerät nach Anspruch 1, **dadurch gekennzeichnet, dass** im Gerätegehäuse (14) eine elektrische Steuereinrichtung (18) mit einem spritzwasserdichten Steuergehäuse (72) und einer im Steuergehäuse (72) positionierten Steuerelektronik (74) angeordnet ist, wobei die Steuerelektronik (74) eine Spannungsversorgungsschaltung (104) aufweist, und wobei die Batterien (112, 114) jeweils über separate elektrische Verbindungsleitungen (118, 120; 122, 124) mit der Spannungsversorgungsschaltung (104) verbunden und mittels der Spannungsversorgungsschaltung (104) in Reihe zueinander geschaltet sind.

3. Hochdruckreinigungsgerät nach Anspruch 2, **dadurch gekennzeichnet, dass** die Pumpe (68) in einer stehenden Gebrauchslage des Hochdruckreinigungsgeräts (10) unterhalb des Elektromotors (64) angeordnet ist, und dass die Steuereinrichtung (18) seitlich neben der Pumpe (68) angeordnet ist.

4. Hochdruckreinigungsgerät nach Anspruch 2 oder 3, **dadurch gekennzeichnet, dass** das Hochdruckreinigungsgerät (10) zwei um eine gemeinsame Drehachse (24) drehbare Laufräder (20, 22) aufweist und die Steuereinrichtung (18) der gemeinsamen Drehachse (24) benachbart angeordnet ist.

5. Hochdruckreinigungsgerät nach einem der Ansprüche 2 bis 4, **dadurch gekennzeichnet, dass** das Steuergehäuse (72) von einer zwangsgeführten Kühlluftströmung durchströmbar ist.

6. Hochdruckreinigungsgerät nach Anspruch 5, **dadurch gekennzeichnet, dass** das Steuergehäuse (72) über mindestens einen Luftführungskanal (76) mit dem Motorgehäuse (66) in Strömungsverbindung steht, wobei in das Motorgehäuse (66) eingesaugte Kühlluft über den mindestens einen Luftführungskanal (76) dem Steuergehäuse (72) zuführbar ist.

7. Hochdruckreinigungsgerät nach einem der voranstehenden Ansprüche, **dadurch gekennzeichnet, dass** die Batterien (112, 114) in der stehenden Gebrauchslage des Hochdruckreinigungsgeräts (10) in Richtung auf eine Standfläche (12) des Hochdruckreinigungsgeräts (10) in das Batterieaufnahmefach (116) einsetzbar sind.

8. Hochdruckreinigungsgerät nach einem der voranstehenden Ansprüche, **dadurch gekennzeichnet, dass** das Hochdruckreinigungsgerät ein erstes Anschlusselement (26) zum Anschließen einer Flüssigkeitszufuhrleitung und eine zweites Anschlusselement (28) zum Anschließen einer Flüssigkeitsabgabeleitung aufweist, wobei die beiden Anschlusselemente (26, 28) an einer Vorderseite (30) des Hochdruckreinigungsgeräts (10) angeordnet sind, und wobei der Lufteintrittskanal (62) an einer Rückseite des Hochdruckreinigungsgeräts (10) angeordnet ist.

9. Hochdruckreinigungsgerät nach einem der voranstehenden Ansprüche, **dadurch gekennzeichnet, dass** das Hochdruckreinigungsgerät (10) einen U-förmigen Schubbügel (160) mit zwei Schubstangen (162, 164) und einem die Schubstangen (162, 164) miteinander verbindenden Handgriff (166) aufweist, wobei der Schubbügel (160) am Gerätegehäuse (14) zwischen einer Parkposition und einer Bedienposition hin und her verschiebbar gelagert ist, und wobei der Handgriff (166) in der Parkposition seitlich neben der Batterieaufnahmeeinrichtung (48) angeordnet ist.

## Claims

1. High-pressure cleaning appliance with an appliance housing (14) in which an electric motor (64) and a pump (68) driven by the electric motor (64) are arranged, and with at least one rechargeable battery (112, 114) for supplying energy to the electric motor (64), wherein the high-pressure cleaning appliance (10) comprises at least two rechargeable batteries (112, 114) which are connected in series with each other, and wherein the high-pressure cleaning appliance (10) comprises a battery receptacle device (48) with a battery receiving compartment (116) into which the batteries (112, 114) are insertable and from which the batteries (112, 114) are removable, **characterized in that** the battery receptacle device (48) is arranged outside of the appliance housing (14), wherein the battery receptacle device (48) is arranged above the appliance housing (14) in a standing use position of the high-pressure cleaning appliance (10), and **in that** the appliance housing (14) comprises air inlet openings (46) and an air inlet duct (62) is arranged between the air inlet openings (46) and the battery receptacle device (48), wherein the air inlet openings (46) are arranged on a top wall (36) of the appliance housing (14), wherein a suction assembly (82) is arranged in the appliance housing (14) for suctioning cooling air via the air inlet duct (62) and the air inlet openings (46), and wherein the suction assembly (82) is arranged in a motor housing (66) which surrounds the electric motor (64) and comprises at least one air inlet (78, 79).

2. High-pressure cleaning appliance in accordance with Claim 1, **characterized in that** arranged in the appliance housing (14) is an electric control device (18) with a splashproof control housing (72) and an electronic control system (74) positioned in the control housing (72), wherein the electronic control system (74) comprises a voltage supply circuit (104), and wherein the batteries (112, 114) are each connected to the voltage supply circuit (104) by way of separate electric connecting lines (118, 120; 122, 124) and are connected in series with each other by means of the voltage supply circuit (104).

3. High-pressure cleaning appliance in accordance with Claim 2, **characterized in that** the pump (68) is arranged beneath the electric motor (64) in a standing use position of the high-pressure cleaning appliance (10), and **in that** the control device (18) is arranged laterally next to the pump (68).

4. High-pressure cleaning appliance in accordance with Claim 2 or 3, **characterized in that** the high-pressure cleaning appliance (10) comprises two wheels (20, 22) which are rotatable about a common rotational axis (24) and the control device (18) is arranged adjacent to the common rotational axis (24).

5. High-pressure cleaning appliance in accordance with any one of Claims 2 to 4, **characterized in that** the control housing (72) is configured to be flowed through by a forcibly guided cooling air flow.

6. High-pressure cleaning appliance in accordance with Claim 5, **characterized in that** the control housing (72) is in flow connection with the motor housing (66) by way of at least one air guide duct (76), wherein cooling air suctioned into the motor housing (66) is suppliable to the control housing (72) by way of the at least one air guide duct (76).

7. High-pressure cleaning appliance in accordance with any one of the preceding Claims, **characterized in that** the batteries (112, 114) are insertable into the battery receiving compartment (116) in the direction toward a standing surface (12) of the high-pressure cleaning appliance (10) in the standing use position of the high-pressure cleaning appliance (10).

8. High-pressure cleaning appliance in accordance with any one of the preceding Claims, **characterized in that** the high-pressure cleaning appliance comprises a first connecting element (26) for connecting a liquid supply conduit and a second connecting element (28) for connecting a liquid dispensing conduit, wherein the two connecting elements (26, 28) are arranged on a front side (30) of the high-pressure cleaning appliance (10), and wherein the air inlet duct (62) is arranged on a rear side of the high-pressure cleaning appliance (10).

9. High-pressure cleaning appliance in accordance with any one of the preceding Claims, **characterized in that** the high-pressure cleaning appliance (10) comprises a U-shaped push handle (160) with two push rods (162, 164) and a hand grip (166) connecting the push rods (162, 164) to each other, wherein the push handle (160) is mounted on the appliance housing (14) so as to be displaceable back and forth between a parking position and an operating position, and wherein the hand grip (166) in the parking position is arranged laterally next to the battery receptacle device (48).

## Revendications

1. Appareil de nettoyage haute pression comprenant un carter d'appareil (14) au sein duquel sont agencés un moteur électrique (64) et une pompe (68) entraînée par le moteur électrique (64), et comprenant au moins une batterie rechargeable (112, 114) permettant d'alimenter le moteur électrique (64) en énergie, dans lequel l'appareil de nettoyage haute pression (10) présente au moins deux batteries rechargeables (112, 114) connectées en série l'une par rapport à l'autre, et dans lequel l'appareil de nettoyage haute pression (10) présente un dispositif d'accueil de batterie (48) comprenant un compartiment d'accueil de batterie (116) au sein duquel les batteries (112, 114) peuvent être insérées et duquel les batteries (112, 114) peuvent être retirées, **caractérisé en ce que** le dispositif d'accueil de batterie (48) est agencé à l'extérieur du carter d'appareil (14), dans lequel le dispositif d'accueil de batterie (48) est agencé au-dessus du carter d'appareil (14) dans une position d'utilisation debout de l'appareil de nettoyage haute pression (10), et **en ce que** le carter d'appareil (14) présente des orifices d'entrée d'air (46) et un canal d'entrée d'air (62) est agencé entre les orifices d'entrée d'air (46) et le dispositif d'accueil de batterie (48), dans lequel les orifices d'entrée d'air (46) sont agencés au niveau d'une paroi de couverture (36) du carter d'appareil (14), dans lequel un bloc d'aspiration (82) est agencé dans le carter d'appareil (14) afin d'aspirer l'air de refroidissement par l'intermédiaire du canal d'entrée d'air (62) et des orifices d'entrée d'air (46), et dans lequel le bloc d'aspiration (82) est agencé dans un carter de moteur (66) entourant le moteur électrique (64) et présentant au moins une entrée d'air (78, 79) .

2. Appareil de nettoyage haute pression selon la revendication 1, **caractérisé en ce qu'**un dispositif de commande électrique (18) comprenant un boîtier de commande (72) résistant aux éclaboussures et une électronique de commande (74) positionnée dans le boîtier de commande (72) est agencé dans le carter d'appareil (14), dans lequel l'électronique de commande (74) présente un circuit d'alimentation en tension (104), et dans lequel les batteries (112, 114) sont reliées au circuit d'alimentation en tension (104) respectivement par des lignes de connexion électrique (118, 120 ; 122, 124) séparées et sont connectées en série les unes par rapport aux autres au moyen du circuit d'alimentation en tension (104).

3. Appareil de nettoyage haute pression selon la revendication 2, **caractérisé en ce que** la pompe (68) est agencée en dessous du moteur électrique (64) dans une position d'utilisation debout de l'appareil de nettoyage haute pression (10), et **en ce que** le dispositif de commande (18) est agencé latéralement à côté de la pompe (68).

4. Appareil de nettoyage haute pression selon la revendication 2 ou 3, **caractérisé en ce que** l'appareil de nettoyage haute pression (10) présente deux roues de roulage (20, 22) pouvant tourner autour d'un axe de rotation (24) commun et le dispositif de commande (18) est agencé au voisinage de l'axe de rotation (24) commun.

5. Appareil de nettoyage haute pression selon l'une quelconque des revendications 2 à 4, **caractérisé en ce que** le boîtier de commande (72) peut être traversé par un écoulement d'air de refroidissement à guidage forcé.

6. Appareil de nettoyage haute pression selon la revendication 5, **caractérisé en ce que** le boîtier de commande (72) est en communication fluidique avec le carter de moteur (66) par l'intermédiaire d'au moins un canal de guidage d'air (76), dans lequel l'air de refroidissement aspiré dans le carter de moteur (66) peut être amené au boîtier de commande (72) par l'intermédiaire du au moins un canal de guidage d'air (76).

7. Appareil de nettoyage haute pression selon l'une quelconque des revendications précédentes, **caractérisé en ce que** les batteries (112, 114) peuvent, dans la position d'utilisation debout de l'appareil de nettoyage haute pression (10), être insérées dans le compartiment d'accueil de batteries (116) en direction d'une surface d'appui (12) de l'appareil de nettoyage haute pression (10).

8. Appareil de nettoyage haute pression selon l'une quelconque des revendications précédentes, **caractérisé en ce que** l'appareil de nettoyage haute pression présente un premier élément de raccordement (26) permettant de raccorder une conduite d'amenée de fluide et un deuxième élément de raccordement (28) permettant de raccorder une conduite de sortie de fluide, dans lequel les deux éléments de raccordement (26, 28) sont agencés au niveau d'une face avant (30) de l'appareil de nettoyage haute pression (10), et dans lequel le canal d'entrée d'air (62) est agencé au niveau d'une face arrière de l'appareil de nettoyage haute pression (10).

9. Appareil de nettoyage haute pression selon l'une quelconque des revendications précédentes, **caractérisé en ce que** l'appareil de nettoyage haute pression (10) présente un étrier de poussée (160) en forme de U comprenant deux tiges de poussée (162, 164) et une poignée (166) reliant les tiges de poussée (162, 164) l'une à l'autre, dans lequel l'étrier de poussée (160) est monté sur le carter d'appareil (14) de manière à pouvoir coulisser d'avant en arrière entre une position de stationnement et une position de commande, et dans lequel la poignée (166) est agencée latéralement à côté du dispositif d'accueil de batterie (48) dans la position de stationnement.
